# EUROPÄISCHE PATENTSCHRIFT

(11) **EP 0 130 143 B1**
(45) Veröffentlichungstag und Bekanntmachung des Hinweises auf die Patenterteilung: **18.01.1989**
(21) Anmeldenummer: 84810165.5
(22) Anmeldetag: 04.04.1984
(51) Int. Cl.: F25B 9/00

(54) **Kältemaschine bzw. Wärmepumpe**
Refrigeration machine or heat pump
Machine frigorifique et/ou pompe à chaleur

(30) Priorität: 20.06.1983 CH 3355/83
(43) Veröffentlichungstag der Anmeldung: 02.01.1985
(73) Patentinhaber: GEBRÜDER SULZER AKTIENGESELLSCHAFT, CH-8401 Winterthur (CH)
(72) Erfinder: Baumann, Heinz, CH-8400 Winterthur (CH)
(74) Vertreter: Sparing Röhl Henseler Patentanwälte

(56) Entgegenhaltungen:
- DE-A- 1 933 159
- FR-A- 2 128 631
- FR-A- 2 149 818
- GB-A- 1 329 567
- GB-A- 2 064 013
- GB-A- 2 105 022
- US-A- 2 549 464
- US-A- 2 836 033
- US-A- 3 339 635
- US-A- 3 548 589
- US-A- 4 114 380
- US-A- 4 148 195
- US-A- 4 355 517
- JOURNAL OF THE ACOUSTICAL SOCIETY OF AMERICA, Band 66, no. 5, November 1979, Seiten 1508-1513, Acoustical Society of America, New York, US; P.H. CEPERLEY: "A pistonless Stirling engine - The traveling wave heat engine"

## Beschreibung

Die Erfindung betrifft eine thermisch angetriebene Kältemaschine bzw. Wärmepumpe mit einem thermoakustischen Arbeitssystem, welches mit einem thermoakustischen Antriebssystem gekoppelt ist.

Eine derartige Vorrichtung ist aus der US-A-4114380 bekannt. Hierbei sind Antriebs- und Arbeitssystem an beiden Seiten offen und zu einem ringförmigen System miteinander verbunden. In dieser Vorrichtung findet eine fortwährend umlaufende Schwingung statt. In der Vorrichtung ist mindestens ein Regenerator angeordnet, der zur Verstärkung der thermoakustischen Wellen dient. Durch die hohe Strömungsgeschwindigkeit entstehen entsprechend hohe Strömungsverluste im Regenerator. Ein weiterer Nachteil besteht darin, dass zusätzlich zum ringförmigen Kanal komplizierte Vorkehrungen betroffen werden müssen, um zu verhindern, dass sich akustische Wellen in der falschen Richtung fortbewegen.

Aus der GB-A-2 105 022 ist ein thermoakustisches Arbeitssystem bekannt, welches mit einem elektromagnetischen Antriebssystem gekoppelt ist. Nachteilig bei diesem System ist die Erfordernis von elektrischer Energie zum Anfachen von akustischen Schwingungen.

Die US-A-4148 195 betrifft eine thermisch angetriebene Wärmepumpe mit Flüssigkeitskolben nach dem Stirling-Prinzip. Ein solcher Prozess erfordert komplizierte Apparaturen mit einer aufwendigen Konstruktion.

Aus der GB-A-2 064 013 ist ein Wärmetransformator bekannt, bei welchem zwei Stirling-Prozesse über einen beweglichen Kolben gekoppelt sind. Auch diese Vorrichtung ist kompliziert und benötigt elektrische Energie und Steuersysteme.

In der Dissertation von Peter Merkli, «Theoretische und experimentelle thermoakustische Untersuchungen am kolbengetriebenen Resonanzrohr», Eidgenössische technische Hochschule, Zürich, 1973, Seiten 43 bis 45 und 73, ist eine Kältemaschine bzw. Wärmepumpe beschrieben, bei der die Luft in einem als thermoakustisches Arbeitssystem dienenden Resonanzrohr am unteren Ende desselben mittels eines Kolbens zu Schwingungen angeregt wird, während das obere Ende durch einen verstellbaren Dorn, der zugleich einen Druckgeber enthält, abgeschlossen ist. Für diese Vorrichtung kann man einen Gütegrad als Quotienten aus Kühlleistung und aufgewendeter mechanischer Energie des Kolbens definieren, analog zur Wärmepumpe.

Diese Vorrichtung weist jedoch den Nachteil auf, dass zum Antrieb des Kolbens eine verhältnismässig komplizierte Antriebseinrichtung benötigt wird, damit dieser eine sogenannte Sinusbewegung ausübt. Falls keine Sinusbewegung gewährleistet ist, wird im Resonanzrohr nicht nur die Grundschwingung angeregt, sondern es werden auch höhere harmonische Schwingungen erzeugt. Diese wirken sich besonders ungünstig aus in der Nähe von Resonanzen. Ein weiterer Nachteil ergibt sich bei der Schmierung und Kühlung des Sinusgetriebes und des Kolbens. Das beschriebene Kühlen und Schmieren durch Anblasen mit Druckluft, die mit einem Ölnebel vermengt wird, ist verhältnismässig kompliziert und gewährleistet keine genügende Betriebssicherheit.

Demgegenüber ist es Aufgabe der Erfindung, eine thermisch angetriebene Kältemaschine bzw. Wärmepumpe der eingangs genannten Art zu schaffen, welche einfacher, betriebssicherer arbeitet, sowie ein autonom arbeitendes System ermöglicht, welches ausschliesslich mit thermischer Energie arbeitet und einen guten Wirkungsgrad aufweist.

Die Lösung dieser Aufgabe wird durch Massnahmen herbeigeführt, die im Kennzeichen des Anspruchs 1 angegeben sind.

Hierdurch lässt sich erreichen, dass die thermoakustische Schweingung im ersten System als Antrieb für die thermoakustische Schwingung im zweiten System dient, so dass der Umweg über einen mechanischen Antrieb entfällt. Indem thermische Energie direkt zur Erzeugung der thermoakustischen Schwingungen im Arbeitssystem genutzt werden kann, wird der Gesamtwirkungsgrad erhöht und die Gesamtanlage kann wesentlich einfacher und kompakter gestaltet werden. Durch Wegfall der mechanischen Antriebsteile mit den damit verbundenen Verschleiss- und Schmierproblemen wird die Betriebssicherheit zudem wesentlich erhöht.

Da sich im Antriebssystem auch Wärmequellen mit verhältnismässig tiefen Temperaturen verwenden lassen, wird zudem der Einsatzbereich der Wärmepumpe bzw. Kältemaschine erweitert.

Das Antriebs- und Arbeitssystem können in einem gemeinsamen rohrförmigen Hohlkörper enthalten sein. Dabei wird der Vorteil einer direkten Übertragung der thermoakustischen Schwingung vom Antriebssystem auf das Arbeitssystem erreicht.

Weiter können Antriebs- und Arbeitssystem durch einen Kolben voneinander getrennt sein. Dabei ergibt sich der Vorteil, dass Antriebs- und Arbeitssystem verschiedene Kolbendurchmesser aufweisen können.

Das Antriebs- und Arbeitssystem können durch die Schenkel eines U-Rohres gebildet sein. Hierdurch wird eine besonders kompakte räumliche Anordnung der Systeme erreicht.

Dabei können die Schenkel des U-Rohres durch eine Flüssigkeit voneinander getrennt sein. Hierdurch lässt sich eine besonders einfache Trennung der Systeme erreichen, so dass z. B. mit verschiedenen thermoakustischen Arbeitsmedien gearbeitet werden kann.

Mindestens eines der thermoakustischen Systeme kann einen durch Trennwände in parallele Kanäle unterteilten Hohlraum aufweisen. Hierdurch lässt sich eine zusätzliche Verbesserung des Wirkungsgrades erreichen.

Dabei können die Trennwände als Heiz- bzw. Kühlwände ausgebildet sein. Hierdurch wird eine besonders wirkungsvolle Heizung bzw. Kühlung der einzelnen Kanäle herbeigeführt.

Die Kältemaschine bzw. Wärmepumpe kann in einer Kälteanlage angewendet werden, wobei einem Kühlbehälter über eine Wärmeübertragungsfläche Wärmeenergie entnommen und als Wärmequelle im thermoakustischen Arbeitssystem benutzt wird. Hierbei ergibt sich schon bei verhältnismässig geringer Temperatur der Wärmequelle im Antriebssystem eine brauchbare Kühlwirkung im Arbeitssystem, so dass z.B. auch sonst unbrauchbare Abwärme ökonomisch verwertet werden kann.

Schliesslich kann die Kältemaschine bzw. Wärmepumpe in einer Heizungsanlage angewendet werden, wobei ein Brenner als Wärmequelle im thermoakustischen Antriebssystem benutzt wird, wobei ferner im thermoakustischen Arbeitssystem Umgebungswärme als Wärmequelle benutzt wird, und ein Brauchwasserkreislauf als Wärmesenke des thermoakustischen Antriebssystems zur Erzeugung von Brauchwasser benutzt wird, während ein Heizwasserkreislauf als Wärmesenke des thermoakustischen Arbeitssystems zur Erzeugung von Heizwasser für die Heizkörperanlage benutzt wird. Hier ergibt sich der Vorteil einer besonders einfachen und wirtschaftlichen Erzeugung von Nutzwasser verschiedener Temperaturstufen.

Die nähere Erläuterung der Erfindung erfolgt anhand von Ausführungsbeispielen in Verbindung mit nachstehender Zeichnung. Es zeigen:
Fig. 1 eine erste Ausführung der Erfindung mit einer an sich bekannten Kolbenmaschine als Arbeitssystem, welche mit einem thermoakustischen Antriebssystem gekoppelt ist,
Fig. 2 eine Ausführung der Erfindung ohne mechanischen Kolben,
Fig. 3 eine Ausführung der Erfindung mit einem U-Rohr, in welchem eine als Kolben dienende Flüssigkeit enthalten ist,
Fig. 4 eine Weiterbildung der Ausführung gemäss Fig. 3,
Fig. 5 ein Anwendungsbeispiel der erfindungsgemässen Kältemaschine bzw. Wärmepumpe in einer Kälteanlage, und
Fig. 6 ein Anwendungsbeispiel der erfindungsgemässen Kältemaschine bzw. Wärmepumpe in einer Heizungsanlage.

Ein Doppelkolben 10 (Fig. 1) weist zwei Teilkolben 12, 14 mit Kolbenringen 16, 18 auf, wobei der Teilkolben 12 über das Mittelstück 20 mit dem Teilkolben 14 verbunden ist und grösseren Durchmesser aufweist als dieser. Der Teilkolben 12 gleitet in einem einseitig geschlossenen Rohr 22 mit Wärmeübertragungsflächen 24, 26, während der Teilkolben 14 im entsprechenden Rohr 28 mit den Wärmeübertragungsflächen 30, 32 geführt ist. In den Rohren befindet sich ein gasförmiges Medium 33, z. B. Luft.

Für ein Betriebsbeispiel der beschriebenen Kältemaschine bzw. Wärmepumpe wird angenommen, dass das Rohr 22 als thermoakustisches Antriebssystem vorgesehen ist, wobei die Wärmeübertragungsfläche 26 gemäss dem Pfeil 34 mit Heissluft als Wärmequelle bestrichen wird, während von der Wärmeübertragungsfläche 24 Wärme an die als Wärmesenke dienende Umgebung bzw. ein Heizsystem gemäss dem Pfeil 36 abgeführt wird.

Dabei werden thermoakustische Schwingungen im Rohr 22 angefacht, durch welche der Doppelkolben 10 gemäss Doppelpfeil 38 in eine oszillierende Bewegung versetzt wird, welche durch die Anschlagflächen 40, 42 am Mittelstück 20 bzw. 44, 46 an den Rohren 22, 28 begrenzt wird. Durch die oszillierende Bewegung des Teilkolbens 14 im als Arbeitssystem dienenden Rohr 28 werden thermoakustische Schwingungen in diesem angefacht, wobei der Wärmeübertragungsfläche 30 Wärme aus einem Kühlbehälter bzw. aus der Umgebung als Wärmequelle gemäss Pfeil 50 zugeführt wird und von der Wärmeübertragungsfläche 32 Wärme gemäss Pfeil 52 an die als Wärmesenke dienende Umgebung bzw. an das Heizsystem abgeführt wird. Die Temperatur der Wärmeübertragungsfläche 30 ist dabei niedriger als die Temperatur der Wärmeübertragungsfläche 32. Dabei ist die Temperatur der Wärmequelle gemäss den Pfeilen 34 höher als diejenige gemäss den Pfeilen 50.

Beim Ausführungsbeispiel nach Fig. 2 sind die Wärmeübertragungsflächen 24, 26 bzw. 30, 32 an einem einzigen beidseitig geschlossenen Rohr 54 angebracht, dessen Rohrteile 56, 58 als Antriebs- bzw. Arbeitssystem dienen.

Der Betrieb entspricht im wesentlichen dem vorherigen Beispiel, mit dem Unterschied, dass die im Rohrteil 56 angefachten thermoakustischen Schwingungen direkt gemäss Doppelpfeil 60 auf den Rohrteil 58 durch das gasförmige Medium 33 übertragen werden.

Beim Ausführungsbeispiel nach Fig. 3 ist statt des Rohres 54 ein U-Rohr 62 vorgesehen, dessen Schenkel mit 64, 66 bezeichnet sind. Im unteren Teil des U-Rohres befindet sich ein flüssiges Medium 68.

Der Betrieb entspricht im wesentlichen dem Ausführungsbeispiel gemäss Fig. 1, mit dem Unterschied, dass in diesem Fall das flüssige Medium 68 als Kolben dient und eine oszillierende Bewegung gemäss Doppelpfeil 70 ausführt.

Beim Ausführungsbeispiel gemäss Fig. 4 sind die Schenkel 72, 74 des U-Rohres 62 durch Trennwände 76 in parallele Kanäle 78 unterteilt. Durch Bohrungen 80, 81, welche als Heiz- bzw. Kühlleitungen für ein Wärmeübertragungsmedium dienen, sind die Trennwände 76 als Heiz- bzw. Kühlwände ausgebildet, wobei die Wärmezu- bzw. Wärmeabfuhr sowie der Betrieb dem Ausführungsbeispiel gemäss Fig. 3 entspricht. Durch die parallelen Kanäle 78 wird jedoch eine Erhöhung der Nutzleistung erzielt, da die Kanäle einer Vielzahl von parallel geschalteten thermoakustischen Schwingungssystemen entsprechen.

Beim Anwendungsbeispiel in einer Kälteanlage (Fig. 5) dient eine Elektroheizung 82 als Wärmequelle im thermoakustischen Antriebssystem 64, während im thermoakustischen Arbeitssystem 66 ein Kühlbehälter 84 als Wärmequelle dient. Über einen Kühlkreislauf 86 mit einer Wärmeübertragungsfläche 87 und einer Pumpe 88 ist der Kühlbehälter 84 mit dem thermoakustischen Arbeitssystem 66 verbunden.

Beim Betrieb der Anlage wird von der Wärmequelle 82 ein Wärmestrom von 100 Watt bei einer Temperatur von 350°C zugeführt, während von der Wärmequelle 84 ein Wärmestrom von 75 Watt bei -10° zugeführt wird, was somit der Kälteleistung bezüglich des Kühlbehälters 84 entspricht. Bei den Wärmeübertragungsflächen 24, 32 wird jeweils ein Wärmestrom von 80 bzw. 95 Watt mit einer Temperatur von 20°C an die als Wärmesenke dienende Umgebung abgeführt.

Beim Anwendungsbeispiel in einer Heizungsanlage (Fig. 6) dient ein Öl- oder Gasbrenner 83 als Wärmequelle im thermoakustischen Antriebssystem 56, während im thermoakustischen Arbeitssystem 58 ein Umgebungswärme-Kreislauf 85 als Wärmequelle dient. Als Wärmesenke im thermoakustischen Antriebssystem 56 dient ein Brauchwasserkreislauf 90, während ein Heizwasserkreislauf 89 als Wärmesenke im thermoakustischen Arbeitssystem 58 dient.

Beim Betrieb der Anlage wird der Wärmeübertragungsfläche 26 von der Wärmequelle 83 ein Wärmestrom von 10 kW bei einer Temperatur von 450°C zugeführt, während der Wärmeübertragungsfläche 30 ein Wärmestrom von 6 kW bei 0°C von der als Wärmequelle dienenden Umgebung zugeführt wird. Dem Brauchwasserkreislauf 90 wird ein Wärmestrom von 7,8 kW bei einerTemperatur von 55°C zugeführt, während dem Heizwasserkreislauf 89 ein Wärmestrom von 8,2 kW bei 400C zugeführt wird.

Es versteht sich, dass die Rohre 22, 28 bzw. Schenkel 64, 66 auch verschiedenen Medien enthalten können.

## Patentansprüche

1. Thermisch angetriebenen Kältemaschine bzw. Wärmepumpe, mit einem thermoakustischen Arbeitssystem, welches mit einem thermoakustischen Antriebssystem gekoppelt ist, dadurch gekennzeichnet, dass Arbeits- und Antriebssystem jeweils in einem einen gasdichten Endabschluss aufweisenden Hohlkörper zur Aufnahme eines gasförmigen Schwingungsmediums untergebracht sind, und dass die Hohlkörper an ihren offenen Enden miteinander verbunden sind, derart, dass durch eine stehende thermoakustische Schwingung in einem Hohlkörper eine entsprechende thermoakustische Schwingung im anderen Hohlkörper erzeugt wird.

2. Kältemaschine bzw. Wärmepumpe nach Anspruch 1, dadurch gekennzeichnet, dass Antriebs-und Arbeitssystem durch einen als Übertragungsmedium dienenden Doppelkolben (10) voneinander getrennt sind.

3. Kältemaschine bzw. Wärmepumpe nach Anspruch 1, dadurch gekennzeichnet, dass das Antriebs- und Arbeitssystem durch die Schenkel (64), 66) eines U-Rohres (62) gebildet sind.

4. Kältemaschine bzw. Wärmepumpe nach Anspruch 3, dadurch gekennzeichnet, dass die Schenkel (64, 66) des U-Rohres (62) durch eine als Übertragungsmedium dienende Flüssigkeit (68) voneinander getrennt sind.

5. Kältemaschine bzw. Wärmepumpe nach Anspruch 1, dadurch gekennzeichnet, dass mindestens eines der thermoakustischen Systeme (22, 56, 64; 28, 58,66) einen durch Trennwände (76) in parallele Kanäle (78) unterteilten Hohlraum aufweist.

6. Kältemaschine bzw. Wärmepumpe nach Anspruch 5, dadurch gekennzeichnet, dass die Trennwände (76) Heiz- bzw. Kühlleitungen (80,81) aufweisen.

7. Anwendung der Kältemaschine bzw. Wärmepumpe nach Anspruch 1 in einer Kälteanlage, dadurch gekennzeichnet, dass einem Kühlbehälter (84) über eine Wärmeübertragungsfläche (87) Wärmeenergie entnommen und als Wärmequelle im thermoakustischen Arbeitssystem (66) benutzt wird.

8. Anwendung der Kältemaschine bzw. Wärmepumpe nach Anspruch 1 in einer Heizungsanlage, dadurch gekennzeichnet, dass ein Brenner (83) als Wärmequelle im thermoakustischen Antriebssystem (56) benutzt wird, dass im thermoakustischen Arbeitssystem (58) Umgebungswärme (85) als Wärmequelle benutzt wird, und dass ein Brauchwasserkreislauf (9) als Wärmesenke des thermoakustischen Antriebssystems benutzt wird, während ein Heizwasser-Kreislauf (89) als Wärmesenke des thermoakustischen Arbeitssystems dient.

## Claims

1. A thermally driven refrigerating machine or heat pump, comprising a thermoacoustical work system coupled to a thermoacoustical drive system, characterised in that the work and drive systems are respectively accommodated in a hollow body having a gas-tight end seal and adapted to receive a gaseous oscillatory medium, and the hollow bodies are interconnected at their open ends in such manner that a standing termoacousti- cal oscillation in one hollow body generates a corresponding thermoacoustical oscillation in the other hollow body.

2. A refrigerating machine or heat pump according to claim 1, characterised in that the drive and work systems are separated from one another by a double piston (10) serving as transmission medium.

3. A refrigerating machine or heat pump according to claim 1, characterised in that the drive and work systems are formed by the limbs (64, 66) of a U-tube (62).

4. A refrigerating machine or heat pump according to claim 3, characterised in that the limbs (64, 66) of the U-tube (62) are separated from one another by a fluid (68) serving as transmission medium.

5. A refrigerating machine or heat pump according to claim 1, characterised in that at least one of the thermoacoustical systems (22, 56,64; 28, 58, 66) has a cavity divided into parallel ducts (78) by partitions (76).

6. A refrigerating machine or heat pump according to claim 5, characterised in that the partitions (76) comprise heating and cooling conduits (80, 81).

7. A refrigerating machine or heat pump according to claim 1 in a refrigerating plant, characterised in that heat energy is taken from a refrigerating tank (84) via a heat-transfer surface (87) and is used as heat source in the thermoacoustical work system (66).

8. Use of the refrigerating machine or heat pump according to claim 1 in a heating installation, characterised in that a burner (83) is used as heat source in the thermoacoustical drive system (56), ambient heat (85) is used as heat source in the thermoacoustical work system (58), and a service water circuit (9) is used as heat sink of the thermoacoustical drive system, while a heating water circuit (89) is used as heat sink of the thermoacoustical work system.

## Revendications

1. Machine frigorifique ou pompe à chaleur entraînée thermiquement, comportant un système de travail thermoacoustique qui est couplé à un système d'entraînement thermoacoustique, caractérisée en ce que le système de travail et le système d'entraînement sont logés chacun dans un corps creux présentant une fermeture terminale étanche au gaz et destiné à recevoir un fluide oscillant gazeux, et en ce que les corps creux sont reliés entre eux à leurs extrémités ouvertes, de telle sorte qu'une oscillation thermoacoustique se produisant dans un corps creux produise une oscillation thermoacoustique correspondante dans l'autre corps creux.

2. Machine frigorifique ou pompe à chaleur selon la revendication 1, caractérisée en ce que le système d'entraînement et le système de travail sont séparés l'un de l'autre par un double piston (10) servant de fluide de transfert.

3. Machine frigorifique ou pompe à chaleur selon la revendication 1, caractérisée en ce que le système d'entraînement et le système de travail sont formés par les branches (64, 66) d'un tube en U (62).

4. Machine frigorifique ou pompe à chaleur selon la revendication 3, caractérisée en ce que les branches (64, 66) du tube en U (62) sont séparées l'une de l'autre par un liquide (68) servant de fluide de transfert.

5. Machine frigorifique ou pompe à chaleur selon la revendication 1, caractérisée en ce que l'un au moins des systèmes thermoacoustiques (22, 56, 64; 28, 58, 66) présente une cavité divisée en conduits (78) parallèles par des cloisons (76).

6. Machine frigorifique ou pompe à chaleur selon la revendication 5, caractérisée en ce que les cloisons (76) présentent des conduits de chauffage ou de refroidissement (80, 81).

7. Application de la machine frigorifique ou de la pompe à chaleur selon la revendication 1 à une installation frigorifique, caractérisée en ce que de l'énergie thermique est prélevée à un récipient frigorifique (84) par une surface de transfert de chaleur et sert de source de chaleur dans le système de travail (66) thermoacoustique.

8. Application de la machine frigorifique ou de la pompe à chaleur selon la revendication 1 à une installation de chauffage, caractérisée en ce qu'un brûleur (83) est utilisé comme source de chaleur dans le système d'entraînement (56) thermoacoustique, en ce que dans le système de travail (58) thermoacoustique, la chaleur ambiante (85) est utilisée comme source de chaleur, et en ce qu'un circuit d'eau industrielle (9) est utilisé comme puits de chaleur du système d'entraînement thermoacoustique, tandis qu'un circuit d'eau de chauffage (89) sert de puits de chaleur pour le système de travail thermoacoustique.
